# EUROPÄISCHE PATENTSCHRIFT

(11) **EP 1 872 918 B1**
(45) Veröffentlichungstag und Bekanntmachung des Hinweises auf die Patenterteilung: **13.08.2008**
(21) Anmeldenummer: 06116385.3
(22) Anmeldetag: 30.06.2006
(51) Int. Cl.: B27B 33/08, B23D 61/02

(54) **Sägen von Brettern aus Holz mit einer Kreissäge**
Sawing of wood boards with a circular saw
Sciage des planches en bois avec une scie circulaire

(43) Veröffentlichungstag der Anmeldung: 02.01.2008
(73) Patentinhaber: Nordpan Rubner Holzbauelemente GmbH, 9900 Lienz (AT)
(72) Erfinder:
(74) Vertreter: Szynka, Dirk

(56) Entgegenhaltungen:
- EP-A1- 0 519 347
- EP-A2- 0 211 423
- DE-U1-7202006 001 04

## Beschreibung

Die vorliegende Erfindung bezieht sich auf ein Verfahren und eine Sägeeinheit zum Sägen von Lamellen aus Holz mit einer Kreissäge.

Kreissägen sind gängige Mittel zum Sägen von Holz. Neben dem Ablängen und Zuschneiden von Platten auf bestimmte Formate ist dabei auch das Aufteilen eines Stammes, Balkens oder Brettes in eine Mehrzahl in der axialen Richtung des Kreissägeblattes dünnere Bretter wichtig, die im Folgenden als "Lamellen" bezeichnet werden.

Bei dem Sägen von Lamellen sind in der Praxis viele verschiedene Gesichtspunkte von Belang, u. a. Standzeiten und Stabilität der Werkzeuge, also der Kreissägeblätter, Maßhaltigkeit der Lamellen bzgl. der Stärke in der Richtung senkrecht zur Schnittebene, also der axialen Richtung, Materialverlust durch die Schnittbreite der Sägeblätter, Durchsatz der u. U. mit mehreren Kreissägen ausgestatteten Sägeeinheiten etc.

Wichtige Anwendungsgebiete für solche Lamellen sind die Herstellung von Mehr schichtplatten für die Bauindustrie und Fußbodenbeläge, wobei die Erfindung nicht auf diesen Bereich eingeschränkt ist.

Der Begriff der "Lamelle" bezieht sich hier übrigens grundsätzlich auf die durch den erfindungsgemäßen Sägevorgang entstehenden Holzformate. Diese müssen nicht notwendigerweise besonders dünn sein, wobei allerdings auf bevorzugte Materialstärken der Lamellen noch weiter unten eingegangen wird. Der Begriff dient zunächst nur dazu, das gesägte Holz von dem ungesägten Holz zu unterscheiden. Ausgangsprodukt des erfindungsgemäßen Sägeprozesses können Bretter, Balken oder auch ganze Stämme oder Stammteile sein, wobei bereits vorgesägte Bretter oder Balken mit einer relativ großen Stärke bevorzugt sind.

Die EP 0 211 423 A2 zeigt im Querschnitt konische Kreissägeblätter mit Keilwirkung. Die DE 20 2006 001047 U1 zeigt an Profile von Profilfräsern angepasste Sägeblattquerschnittsprofile, die sich zur Achse hin verdicken. Die EP 0 519 34.7 A1 zeigt keilförmige raumfeste Trennelements in Zusammenhang mit Kreissägeblättern.

Der Oberbegriff der Ansprüche 1 und 16 basiert auf dem erstgenannten Dokument.

Ausgehend davon liegt der Erfindung das technische Problem zugrunde, ein neues Verfahren und eine neue Sägeeinheit zum Sägen von Lamellen aus Holz mit einer Kreissäge anzugeben, die gegenüber dem Stand der Technik eine verbesserte praktische Leistungsfähigkeit bieten.

Dieses Problem wird gelöst durch ein Verfahren gemäß Anspruch 1 zum Sägen von Lamellen aus Holz mit einer Kreissäge, die ein Kreissägeblatt aufweist, wobei das Kreissägeblatt eine geringere axiale Stärke der Sägezähne an seinem Rand als die axiale Stärke eines radial innerhalb der Sägezähne liegenden Bereichs des Sägeblatts aufweist und das Sägeblatt beim Sägen infolge dieses Stärkenunterschiedes auf das gesägte Holz als Keil wirkt, dadurch gekennzeichnet, dass dem Holz ein flüssiges Kühlmittel zugeführt wird, das das Holz während des Sägens der Lamellen kühlt und schmiert,
und eine entsprechend ausgestattete Sägeeinheit gemäß Anspruch 16 mit einer Einrichtung zum Zuführen des Kühlmittels.

Bevorzugte Ausgestaltungen sind in den abhängigen Ansprüchen angegeben und werden neben den Grundideen der Erfindung im Folgenden erläutert. Die Beschreibung bezieht sich dabei implizit stets sowohl auf das Sägeverfahren wie auf die entsprechende Kreissäge bzw. Sägeeinheit, ohne dass zwischen den Kategorien noch explizit unterschieden wird.

Die Grundidee der Erfindung geht aus von der Verwendung eines Kreissägeblattes, das auf das gesägte Holz eine Keilwirkung ausübt und hierzu eine besondere Form aufweist. Da das Kreissägeblatt um die Achse rotationssymmetrisch ist, wird hierzu das Querschnittsprofil in radialer Richtung, bei dem also die Achse in der Schnittebene liegt, beschrieben. Hier liegt in einem Bereich des Kreissägeblattes, der "mittiger" als die Sägezähne liegt, eine größere axiale Stärke als die axiale Stärke der Sägezähne vor. Das Sägeblatt ist also in einem mittigeren Bereich dicker als außen. Dieser axial stärkere Bereich übt dann, wenn er in den von den Sägezähnen am Außenrand geschnittenen Schlitz eintaucht, eine Kraft in axialer Richtung auf das gesägte Holz aus und wirkt demzufolge als Keil.

Im Unterschied dazu sind im Stand der Technik überwiegend Kreissägeblätter verbreitet, die im Wesentlichen eine konstante Stärke über den größten Teil der Kreisfläche aufweisen und bei denen lediglich die Sägezähne außen in axialer Richtung stärker als diese Kreisfläche ausgebildet sind. Hier sägen also die Sägezähne einen Schlitz in das Holz, der mit dem Rest des Sägeblattes nicht oder allenfalls unbeabsichtigt und unwesentlich in Berührung kommt. Es soll bei solchen Kreissägeblättern gerade vermieden werden, dass zwischen anderen Bereichen des Sägeblattes als den eigentlichen Sägezähnen und dem Holz eine wesentliche Reibung auftritt. Dabei müssen die Sägezähne auch eine gewisse axiale Mindeststärke aufweisen, die zu einem entsprechenden Schnittverlust führt.

Im Unterschied dazu soll bei der Erfindung die axiale Stärke der Sägezähne nicht die "dickste Stelle" des Querschnittsprofils des Sägeblattes bilden. Allerdings können die Sägezähne auch bei einem erfindungsgemäßen Sägeblatt axial stärker als der direkt innen anschließende Teil des Sägeblattes sein. Im Übrigen wird das Sägeblatt aber jedenfalls weiter innen stärker als die Sägezähne. Die Sägezähne selbst können mit einer relativ geringen axialen Stärke ausgelegt werden, was ganz maßgebliche Verringerungen der Schnittverluste ermöglicht. Diese geringen Sägezahnstärken sind durch die bessere Stabilität des weiter innen verdickten Sägeblattes nicht notwendigerweise mit Stabilitätsproblemen verbunden. Bei der Erfindung wird vielmehr dem inneren Bereich des Sägeblattes auch die Funktion zugewiesen, für die notwendige Stabilität des Gesamtsägeblattes zu sorgen. Eine Berührung zwischen axial stärkeren Bereichen weiter innen im Sägeblatt und dem von den Sägezähnen bereits geschnittenen Holz wird nicht als Problem angesehen, sondern vielmehr im Sinn der bereits erwähnten Keilwirkung angestrebt. Diese Keilwirkung sorgt dann dafür, dass zumindest eine der durch den Schnitt getrennten Holzseiten etwas weggedrückt wird.

Ferner wird der Bereich der Anlage zwischen den gesägten Holzseiten und dem Bereich des Sägeblattes, der die erwähnte Keilwirkung ausübt, mit einem flüssigen Schmier- und Kühlmittel beaufschlagt. Dieses kann während des laufenden Sägevorgangs durch eine Schlauchleitung oder dgl. eingeleitet werden oder auch eingesprüht werden. Vorzugsweise handelt es sich dabei um ein Schmiermittel auf Wasserbasis, das den nachfolgenden Trocknungsprozess nicht stört, die gesägten Lamellen nicht in ihrer Qualität beeinträchtigt, geringe Kosten verursacht und keine Umweltproblematik aufwirft. Besonders bewährt hat sich hier eine Lösung aus Seifen, insbesondere Schmierseife, in Wasser.

Bevorzugt ist eine kontinuierliche, also ohne stufenartige Sprünge erfolgende, Abnahme der Stärke des Sägeblattes von dem dickeren Bereich radial nach außen. Wie bereits erwähnt, können die Sägezähne selbst etwas stärker als der unmittelbar angrenzende Sägeblattbereich sein, so dass hier auch eine diskontinuierliche und stufenweise Stärkenzunahme oder -abnahme zugelassen ist. Dies bezieht sich aber bei dieser bevorzugten Ausgestaltung nur auf den Übergang zu den Sägezähnen selbst und sozusagen auf den "Schatten" der Sägezähne in radialer Richtung, also auf diskontinuierliche Sprünge, die in radialer Projektion nicht über die Stärke der Sägezähne hinausgehen. Ferner können natürlich im innersten Bereich des Sägeblattes, in dem sich keine Holzberührung ergibt, Stärkensprünge notwendig sein, etwa aus montagetechnischen Gründen, um das Sägeblatt sinnvoll auf der Antriebsachse montieren zu können. Ferner sind diskontinuierliche Rücksprünge, die von dem gesägten Holz auf seinem Weg entlang dem Sägeblatt nach innen nicht als diskontinuierlicher Stärkenzuwachs wahrgenommen werden, auch bei dieser Ausgestaltung möglich, wenngleich nicht besonders bevorzugt.

Ferner ist bevorzugt, dass die Stärkenabnahme von dem dickeren Bereich radial nach außen monoton verläuft, also dabei keine Stärkenzunahme mehr erfolgt. Vorzugsweise erfolgt sie sogar streng monoton, handelt es sich also um eine beständige ununterbrochene Stärkenverringerung in der Richtung radial nach außen. Dies gilt natürlich wiederum mit Ausnahme des Übergangs zu den Sägezähnen und auch nicht notwendigerweise für die Bereiche radial innerhalb des stärksten Bereichs des Sägeblattes.

Allerdings ist vorzugsweise die radiale Mitte des Sägeblattes tatsächlich auch der Bereich der größten axialen Stärke, der sich, wie das Ausführungsbeispiel zeigt, auch um einen beträchtlichen Anteil des Gesamtradius nach außen fortsetzen kann.

Hinsichtlich der Verteilung der axialen Stärke auf die beiden Seiten des Sägeblattes, also sozusagen in den beiden achsparallelen Richtungen, sind zwei Fälle besonders bevorzugt. Im einen Fall ist diese Verteilung auf beiden Seiten gleich, ist das Sägeblatt also (von einzelnen geometrischen Details der Sägezähne abgesehen) zu einer Mittenebene senkrecht auf der Achse spiegelsymmetrisch. Ein solches Sägeblatt entfaltet eine symmetrische Keilwirkung auf beiden durch den Sägeschnitt getrennten Seiten.

Eine zweite bevorzugte Variante sieht einen "einseitigen" Stärkenzuwachs vor, wobei also die Keilwirkung nur auf einer Seite vorliegt und die andere Seite vorzugsweise flach ist, also die durch den Sägeschnitt abgetrennte Holzseite nicht oder unwesentlich berührt. Hierbei ergibt sich demzufolge eine asymmetrische Keilwirkung.

Vorzugsweise werden die symmetrischen Sägeblätter dann eingesetzt, wenn ein zentraler Schnitt zwei Lamellen erzeugt, die durch die Keilwirkung beidseits etwas weggebogen werden. Hier kann dann der aus Stabilitätsgründen notwendige Stärkenzuwachs und die durch die Keilwirkung erzeugte Spannung im Holz auf beide Seiten verteilt werden.

Die asymmetrische "einseitige" Variante findet vorzugsweise dann Verwendung, wenn zwei Sägeblätter auf einer gemeinsamen Antriebsachse vorgesehen sind und mit der jeweils als Keil ausgestalteten Seite nach außen liegen. Dann wird durch die parallelen und gemeinsamen Schnitte der beiden Sägeblätter ein Kernbereich zwischen den Sägeblättern gelassen, der bei einer hier auftretenden Keilwirkung wegen der Paarung der Sägeblätter auch nicht ausweichen könnte. Die jeweiligen Außenbereiche können seitlich weggedrückt werden.

Insbesondere ist bei der Erfindung bevorzugt, zumindest eine solche Sägeblattpaarung und ein nachfolgendes, den Kernbereich symmetrisch in zwei Lamellen zerteilendes, symmetrisches Sägeblatt vorzusehen, das dann quasi seriell den beiden koaxialen Sägeblättern nachgeschaltet ist. Hiermit werden dann also insgesamt vier Lamellen erzeugt, die ersten beiden jeweils außerhalb der koaxialen Sägeblätter und die zweiten beiden innerhalb der koaxialen Sägeblätter und durch das symmetrische nachfolgende Sägeblatt getrennt. Im gleichen Sinn sind auch mehr "serielle Stufen" als eine mit zwei koaxialen Sägeblättern möglich, wobei dann pro Sägeblattpaar jeweils zwei äußere Lamellen abgeteilt werden, die von einem von den beiden seriell vorgeschalteten Sägeblättern zwischen diesen übrig gelassenen Kernbereich abgetrennt werden. Je nachdem, ob insgesamt eine gerade oder ungerade Zahl von Lamellen erzeugt werden soll, folgt schlussendlich ein symmetrisches mittiges Sägeblatt oder nicht.

Schließlich können für einen einzigen Lamellenschnitt auch zwei Sägeblätter verwendet werden, die demzufolge in einer gemeinsamen Ebene liegen, also koplanar sind. Diese Sägeblätter überlappen in der Transportrichtung des Holzes gesehen etwas, weswegen eines davon geringfügig in Transportrichtung vor dem anderen liegt, damit sich keine Berührung der Sägezähne ergibt. Hiermit wird erreicht, dass das einzelne Sägeblatt nicht der gesamten Schnitttiefe entsprechen muss und damit nur um gut die Hälfte der Schnitttiefe in das Holz eintauchen muss. Die Schnitttiefe wird also auf zwei koplanare gegenüberliegende Sägeblätter aufgeteilt, wie das Ausführungsbeispiel näher illustriert. Dies gilt insbesondere auch für einzelne "Sägestationen" in einer "seriellen Verschaltung" gemäß den vorstehenden Erläuterungen.

Bei einer weiteren bevorzugten Ausgestaltung ist dem Sägeblatt oder den Sägeblättern, also der Kreissäge bzw. Sägeeinheit, eine Hobeleinheit vorgeschaltet. Diese hobelt zumindest eine Seitenfläche, die zu der axialen Richtung der Sägeblätter senkrecht steht, plan und schafft damit eine definierte Ebene für die Maßeinstellung der nachfolgenden Sägeschnitte.

Ein besonderer Vorteil und gleichzeitig auch ein wichtiges bevorzugtes Merkmal der Erfindung besteht darin, dass ungetrocknetes Holz bzw. Holz mit einem hohen Restfeuchteanteil geschnitten werden kann bzw. geschnitten wird. Insbesondere kann im Wesentlichen ungelagertes und ungetrocknetes frisches Holz in Lamellen zersägt werden, die aufgrund der erheblich viel größeren spezifischen Oberfläche mit sehr viel geringerem Zeitaufwand getrocknet werden können. Ferner sorgt die Verwendung frischen Holzes dafür, dass Maßfehler durch einen Verzug des Holzes während eines Trocknungsprozesses vor dem Lamellensägen vermieden werden. Der geringere Verzug äußert sich auch darin, dass bei der bereits genannten Herstellung einer planen Bezugsfläche durch Hobeln weniger Abfall auftritt, weil die vorliegende (Grob-)Sägefläche weniger uneben ist. Schließlich sind Qualitätsminderungen durch Risse ein geringeres Problem, weil sich bei der Trocknung der bereits geschnittenen Lamellen infolge der deutlich geringeren Materialstärken auch kleinere Spannungen aufbauen. Das ungetrocknete Holz hat in Zusammenhang mit den Erfindung ferner den Vorteil, dass es sich durch die erwähnte Keilwirkung etwas besser wegdrücken lässt, weil es elastischer reagiert als bereits getrocknetes Holz. Der Begriff des ungetrockneten Holzes soll hier insbesondere Holz mit einer Restfeuchte von mindestens 15 %, vorzugsweise mindestens 20 % und besonders bevorzugter Weise mindestens 30 % betreffen.

Der Begriff der Lamellen wurde bereits als allgemeiner Begriff für die Erzeugnisse des erfindungsgemäßen Verfahrens eingeführt. Vorzugsweise sind damit jedoch Bretter gemeint, die in der axialen Richtung des Sägeblattes eine Stärke von höchstens 15 mm, vorzugsweise höchstens 13 mm und besonders bevorzugter Weise höchstens 11 mm aufweisen, was für Laubholz und für Weichholz gilt. Weichholz ist grundsätzlich von besonderem Interesse.

Die entstehenden Lamellen können erfindungsgemäß für Mehrschichtbauplatten eingesetzt werden, etwa für sog. Massivholzplatten, die aus einer Mehrzahl Lagen entsprechender Lamellen zusammengeleimt sind, aber auch für Kernbereiche, Oberseite oder Unterseite anderer Mehrschichtbauplatten oder eines Fußbodenbelags, auch als Nutzschicht desselben. Gerade bei teureren Holzsorten ist die Tatsache, dass erfindungsgemäß durch die geringeren axialen Stärken der Sägezähne weniger Sägeverschnitt und aus den bereits geschilderten Gründen auch geringere Hobelverluste auftreten, von besonderem Interesse.

Im Folgenden wird die Erfindung anhand eines Ausführungsbeispiels näher erläutert, wobei die einzelnen Merkmale auch in anderen Kombinationen erfindungswesentlich sein können und sich, wie bereits erwähnt, implizit auf alle Kategorien der Erfindung beziehen.
- Figur 1: zeigt eine Schnittansicht längs des Radius durch zwei erfindungsgemäße Kreissägeblätter.
- Figur 2: zeigt eine Figur 1 entsprechende Darstellung eines symmetrischen erfindungsgemäßen Kreissägeblattes.
- Figur 3: zeigt eine schematische Darstellung zur Aufteilung eines Brettes in zwei Lamellen durch eine mit Sägeblättern gemäß Figur 1 ausgestattete Kreissäge.
- Figur 4: zeigt eine perspektivische Ansicht einer erfindungsgemäßen Sägeeinheit mit Kreissägen, die Sägeblätter gemäß Figur 1 aufweisen.

Figur 1 zeigt eine Schnittdarstellung durch ein erfindungsgemäßes asymmetrisches Kreissägeblatt. Der Schnitt liegt so, dass der Sägeblattradius und die Drehachse horizontal bzw. vertikal in der Zeichenebene liegen. Dabei ist die linke Darstellung die von der radialen Mitte aus rechte Hälfte eines Schnitts durch ein erstes Sägeblatt und die rechte Darstellung spiegelbildlich dazu von der radialen Mitte aus linke Hälfte eines Schnitts durch ein zweites Sägeblatt. Beide Sägeblätter sind summarisch mit 1 bezeichnet. Der rechte Rand des linken Sägeblatts 1 ist im unteren Bereich der Figur 1 vergrößert dargestellt. Ferner zeigt Figur 3 einen entsprechenden Sägeschnitt durch ein Brett 2, der zwei Lamellen 2a und 2b erzeugt.

Die weiteren Erläuterungen anhand Figur 4 werden zeigen, dass der Schnitt durch das Brett 2 letztlich mit zwei sich gegenüber liegenden Sägeblättern gemäß der Darstellung in Figur 1 erfolgt, wobei diese tatsächlich etwas überlappen. Figur 1 zeigt also eine Schnittdarstellung, die beide Sägeblattachsen enthält, wobei die eigentliche Transportrichtung des Brettes um die Vertikale in der Zeichenebene aus der Senkrechten auf der Zeichenebene herausgedreht ist, bis sich ein tatsächlicher Überlapp der Sägeblattränder in der Projektion ergibt.

Die einzelnen Sägeblätter 1 weisen eine äußere Zahnreihe 3 mit einer axialen Stärke von 1,6 mm auf. Radial innerhalb dieser Zahnreihe 3 springt die axiale Stärke auf 1 mm zurück, wobei der weitaus größere Teil des Rücksprungs, wie die Ausschnittsdarstellung in Figur 1 links unten zeigt, auf der Oberseite und der kleinere Teil auf der Unterseite erfolgt. Die Unterseite des Sägeblatts ist im Übrigen völlig plan, wohingegen die Oberseite nur für einen radialen Bereich zwischen dem äußersten Radius von 175 mm und einem inneren Radius von 159 mm im Querschnittsprofil gerade und damit bei der Stärke von 1 mm bleibt. Bei diesem Radius von 159 mm springt die Stärke mit einer aus fertigungstechnischen Gründen vorhandenen kleinen Stufe von 0,2 mm auf 1,2 mm Stärke und steigt von dort linear, d. h. mit einem konstanten Winkel, auf eine letztliche axiale Stärke von 5 mm an, die bei einem Radius von 90 mm erreicht wird. Daraus ergibt sich also ein sehr spitzer Anstiegswinkel von etwa 3°.

Grundsätzlich sind Winkel im Bereich von 1 bis 5°, vorzugsweise 2 bis 5° und besonders bevorzugterweise 2,5 bis 4° von Vorteil.

Insgesamt zeigt sich damit ein Kreissägeblatt des Radius 175 mm mit einer vergleichsweise sehr geringen Sägezahnstärke von 1,6 mm, jedoch einer Kernstärke von 5 mm. Im Vergleich dazu wären typische Maße eines konventionellen Kreissägeblattes eine Sägezahnstärke von 2,9 mm oder 2,5 mm bei einer homogenen Stärke des übrigen Kreissägeblattes von etwa 1,8 mm.

Figur 2 zeigt eine Figur 1 entsprechende Darstellung eines symmetrischen erfindungsgemäßen Kreissägeblattes. Die Maße sind völlig analog mit dem einzigen Unterschied, dass sich der rampenartige Anstieg in diesem Fall symmetrisch auf beide Seiten des Sägeblattes verteilt, also jeweils nur der halbe Winkel auftritt, so dass für die erwähnten bevorzugten Winkelbereiche hier die Summe der beiden Winkel anzusetzen ist.

Figur 3 zeigt einen Schnitt durch ein Brett der Breite 155 mm und beliebiger Länge (senkrecht zur Zeichenebene) sowie einer Stärke von etwa 15 mm. Dadurch ist durch einen Schnitt mit den zwei erfindungsgemäßen Sägeblättern 1 aus Figur 1 oder aus Figur 2 ein Satz aus zwei Lamellen 2a und 2b der jeweiligen Stärke von 6,7 mm (bei einer Schnittbreite von 1,6 mm) entstanden. Mit einem herkömmlichen Kreissägeblatt läge der Sägeschnittverlust stattdessen bei beispielsweise 2,5 oder 2,9 mm, wäre also je nach Lamellenstärke umgerechnet auf die gesamte Holzstärke beträchtlich höher.

Bevorzugte Lamellengeometrien liegen im Bereich von 4 bis 10, vorzugsweise 5 bis 9 mm Stärke und etwa 100 bis 200 mm Breite, und solche Lamellen können aus Brettern mit beispielsweise 50 mm Stärke oder mehr geschnitten werden. Man erkennt leicht, dass sich entweder durch Verwendung dünnerer Ausgangsbretter oder durch Erzeugung einer oder sogar mehr als einer zusätzlichen Lamelle aus derselben Ausgangsstärke direkte ökonomische Vorteile aus den verringerten Sägeschnittverlusten ableiten lassen. Das erfindungsgemäße Sägeblatt hat infolge des im Wesentlichen kontinuierlichen Anstiegs seiner Stärke bis auf 5 mm eine hervorragende Stabilität und drückt durch die axiale Keilwirkung die entstandenen Lamellen etwas auseinander.

Figur 4 zeigt eine perspektivische Darstellung einer kompletten erfindungsgemäßen Sägeeinheit. Die Holztransportrichtung läuft dabei von rechts (hinten) nach links (vorne). In Transportrichtung vorgeschaltet ist eine nicht dargestellte Hobeleinheit zum Hobeln einer definierten unteren Bezugsfläche des Brettes 2, die dann auf der Transportebene der Sägeeinheit aufliegt. Zusätzlich zu dieser Planhobelung wird außerdem die oberseitige Fläche des Brettes soweit "sauber" gehobelt, dass sie verleimfähig ist und insgesamt die Brettstärke unter Berücksichtigung der Sägeschnittverluste das gewünschte Vielfache der gewünschten Lamellenstärke ergibt. Auch hier werden wegen des sehr geringen Verzuges des frischen Holzes im Vergleich zum Stand der Technik deutlich geringere Hobelverluste realisiert.

Die Sägeeinheit umfasst bei diesem Beispiel sechs einzelne Kreissägen 4a bis 4f mit jeweils vertikal liegenden Antriebsachsen. Die Antriebsachsen der Kreissägen 4b, 4d, 4f sind mit 5b, 5d, 5f bezeichnet, die übrigen Antriebsachsen sind durch Abdeckhauben verdeckt, die bei den Kreissägen 4b, 4d, 4f hochgeklappt sind.

Der Antrieb der Achsen erfolgt über Elektromotoren 6, von denen die den Kreissägen 4b, 4d, 4f zugeordneten Motoren 6b, 6d, 6f zusammen mit einem jeweils oben angeschlossenen Antriebszahnriemen dargestellt sind.

Die Kreissägen sind jeweils quer zur Transportrichtung des Holzes verschiebbar und einstellbar. Entsprechende Führungen sind für die Kreissägen 4b, 4d, 4f erkennbar und mit 7b, 7d, 7f bezeichnet. Die entsprechenden Stellorgane finden sich darunter und sind nicht näher bezeichnet.

In der Figur nicht näher dargestellt sind Kühlflüssigkeitsleitungen, die eine wässrige Schmierseifenlösung zu den jeweiligen Kreissägeblättern leiten und in den Schnittbereich einlaufen lassen.

Figur 4 zeigt allerdings zwischen den Kreissägen und in Transportrichtung den Kreissägen 4a und 4b nachgeschaltet jeweils Führungen 8, die in der Transportrichtung gesehen im Wesentlichen ein um 90° gedrehtes und mit den Schenkeln nach innen weisendes U-Profil darstellen und somit ein Ausbrechen der durch die Keilwirkung weggedrückten Lamellen nach oben und unten verhindern können.

Wie bereits an früherer Stelle erläutert sind die asymmetrischen Sägeblätter 1 gemäß Figur 1 besonders geeignet für Kreissägen 4 mit jeweils zwei koaxialen Sägeblättern. Die schrägen Ebenen, die in Figur 1 nach oben gerichtet sind, liegen dabei jeweils außen, also bei dem jeweils oberen Sägeblatt oben und bei dem unteren Sägeblatt unten. Sämtliche Kreissägen 4a bis 4f in Figur 4 sind dementsprechend aufgebaut. Es handelt sich insgesamt also um zwölf Sägeblätter 1. Weiterhin drehen sich die Kreissägen innerhalb eines Paares (d. h. 4a und 4b, 4c und 4d bzw. 4e und 4f) jeweils gegensinnig, und zwar mit den inneren Bereichen entgegen der Transportrichtung des Holzes, wie bereits die Pfeile in Figur 1 an den Achsen andeuten. Kreissägen 4 und Sägeblätter 1 innerhalb eines jeden Paares sind dabei, wie ebenfalls bereits erläutert, gegenüberliegend und in Transportrichtung etwas versetzt angeordnet, so dass sich ein Überlapp ergibt. Die beiden oberen Sägeblätter 1 der Kreissägen 4e und 4f trennen also in einem letztlich gemeinsamen Schnitt eine Lamelle nach oben ab, während die beiden unteren Sägeblätter eine Lamelle nach unten abtrennen. Der übrig bleibende Kernbereich zwischen den jeweiligen Sägeblättern wird dem nächsten Kreissägenpaar 4c und 4d zugeführt, das wiederum, bei geringerem axialen Abstand der Sägeblätter, jeweils eine Lamelle nach oben und nach unten abtrennt. Der wiederum übrig bleibende Kern wird von dem Sägepaar 4a und 4b auf eine einzige zwischen den Sägeblättern verbleibende Lamelle reduziert. Bei abweichenden Ausführungsformen könnte dieser verbleibende Kern durch ein letztes Sägepaar mit jeweils nur einem symmetrischen Sägeblatt gemäß Figur 2 in zwei Lamellen getrennt werden, so dass insgesamt eine gerade Lamellenzahl entsteht. Das Ausführungsbeispiel aus Figur 4 hingegen erzeugt eine ungerade Zahl, nämlich sieben Lamellen.

Nach Durchlauf durch das letzte Kreissägenpaar 4a und 4b und die Führungen 8 dahinter werden die Lamellen insgesamt von einer Walzenförderstation gegriffen und aus der Sägeeinheit weiter transportiert, um in an sich bekannter Weise gestapelt zu werden.

## Patentansprüche

1. Verfahren zum Sägen von Lamellen (2a, 2b) aus Holz (2) mit einer Kreissäge (4a - 4f), die ein Kreissägeblatt (1) aufweist,
wobei das Kreissägeblatt (1) eine geringere axiale Stärke der Sägezähne (3) an seinem Rand als die axiale Stärke eines radial innerhalb der Sägezähne liegenden Bereichs des Sägeblatts aufweist
und das Sägeblatt (1) beim Sägen infolge dieses Stärkenunterschiedes auf das gesägte Holz (2) als Keil wirkt
**dadurch gekennzeichnet, dass** dem Holz (2) ein flüssiges Kühlmittel zugeführt wird, das das Holz (2) während des Sägens der Lamellen kühlt und schmiert.

2. Verfahren nach Anspruch 1, bei dem die axiale Stärke des Sägeblatts (1) von dem radial innerhalb der Sägezähne liegenden Bereich aus zum radial inneren Rand der Sägezähne (3) hin kontinuierlich abnimmt.

3. Verfahren nach Anspruch 1 oder 2, bei dem die axiale Stärke des Sägeblatts (1) von dem radial innerhalb der Sägezähne liegenden Bereich aus zum radial inneren Rand der Sägezähne (3) hin monoton abnimmt.

4. Verfahren nach einem der vorstehenden Ansprüche, bei dem das Sägeblatt (1) in seiner radialen Mitte die größte axiale Stärke aufweist.

5. Verfahren nach einem der vorstehenden Ansprüche, bei dem die Stärkenabnahme axial beidseits vorliegt, vorzugsweise symmetrisch.

6. Verfahren nach einem der vorstehenden Ansprüche, bei dem die Kreissäge (4a - 4f) zwei nach Anspruch 1 ausgestaltete Sägeblätter (1) auf einer gemeinsamen Antriebsachse (5a - 5f) aufweist.

7. Verfahren nach Anspruch 6, bei dem die Sägeblätter (1) auf der gemeinsamen Antriebsachse (5a - 5f) eine axial einseitige Stärkenabnahme auf entgegengesetzten Seiten aufweisen.

8. Verfahren nach einem der vorstehenden Ansprüche, bei dem zumindest zwei in Transportrichtung des Holzes (2) seriell geschaltete Sägeblätter (1) verwendet werden.

9. Verfahren nach einem der vorstehenden Ansprüche, bei dem zwei koplanare und in Transportrichtung des Holzes (2) gesehen überlappende Sägeblätter (1) verwendet werden.

10. Verfahren nach einem der vorstehenden Ansprüche, bei dem das Holz (2) vor dem Sägen der Lamellen (2a, 2b) zur Begradigung und Stärkenjustage gehobelt wird.

11. Verfahren nach einem der vorstehenden Ansprüche, bei dem das Holz (2) beim Sägen der Lamellen (2a, 2b) ungetrocknet ist.

12. Verfahren nach einem der vorstehenden Ansprüche, bei dem das Kühlmittel als Hauptbestandteil Wasser enthält.

13. Verfahren nach Anspruch 12, bei dem das Kühlmittel Seife, vorzugsweise **Schmierseife enthält.**

14. Verfahren nach einem der vorstehenden Ansprüche, bei dem die gesägten Lamellen (2a, 2b) eine Stärke von höchstens 15 mm in der axialen Richtung des Sägeblatts (1) aufweisen.

15. Verfahren nach einem der vorstehenden Ansprüche, bei dem aus den gesägten Lamellen (2a, 2b) Mehrschichtbauplatten, etwa Massivholzplatten oder Fußbodenbelagplatten, hergestellt werden.

16. Sägeeinheit zum Sägen von Lamellen (2a, 2b) aus Holz (2), die eine Kreissäge (4a - 4f) mit einem Kreissägeblatt (1) aufweist,
wobei das Kreissägeblatt (1) eine geringere axiale Stärke der Sägezähne (3) an seinem Rand als die axiale Stärke eines radial innerhalb der Sägezähne (3) liegenden Bereichs des Sägeblatts (1) aufweist,
so dass das Sägeblatt (1) beim Sägen infolge dieses Stärkenunterschiedes auf das gesägte Holz (2) als Keil wirken kann
**gekennzeichnet durch** eine Einrichtung zum Zuführen eines flüssigen Kühlmittels zu dem Holz(2), das das Holz (2) während des Sägens der Lamellen kühlt und schmiert.

17. Sägeeinheit nach Anspruch 16 ausgelegt für ein Verfahren nach einem der Ansprüche 2 bis 15.

## Claims

1. A method for sawing of lamellas (2a, 2b) from wood (2) using a circular saw (4a -4f) with a circular saw blade (1),
wherein said circular saw blade (1) comprises saw teeth (3) at its perimeter having a smaller axial thickness than a region of said saw blade (1) radially within said saw teeth (3)
said saw blade (1) acting as a wedge on the sawed wood (2) due to this difference in thickness,
**characterized in that** a liquid cooling agent is supplied to said wood (2), said agent cooling and lubricating said wood (2) during sawing of said lamellas.

2. The method according to claim 1, wherein said axial thickness of said circular saw blade (1) decreases continuously from said region towards a radially inner edge of said saw teeth (3).

3. The method according to claim 1 or 2, wherein said axial thickness of said circular saw blade (1) decreases monotonously from said region towards said radially inner edge of said saw teeth (3).

4. The method according to one of the preceding claims, wherein said circular saw blade (1) has its greatest axial thickness at its radial center.

5. The method according to one of the preceding claims, wherein the decrease in strength is realized on both axial sides of said saw blade and is preferably realized symmetrically.

6. The method according to one of the preceding claims, wherein said circular saw (4a -4f) comprises two saw blades (1) according to claim 1 on a common driving axis (5a - 5f).

7. The method according to claim 6, wherein said saw blades (1) on said common driving axis (5a - 5f) feature an axially one-sided decrease in thickness on sides facing away from each other.

8. The method according to one of the preceding claims, wherein at least two saw blades (1) which are placed serially in the direction of transport of said wood (2) are used.

9. The method according to one of the preceding claims, wherein two co-planar saw blades (1) which overlap in the direction of transport of said wood (2) are used.

10. The method according to one of the preceding claims, wherein said wood (2) is planed prior to sawing of said lamellas (2a, 2b) in order to flatten said wood (2) and adjust its thickness.

11. The method according to one of the preceding claims, wherein said wood (2) is undried during sawing of said lamellas (2a. 2b).

12. The method according to one of the preceding claims, wherein said cooling agent comprises water as a main constituent.

13. The method according to claim 12, wherein said cooling agent comprises soap and preferably soft soap.

14. The method according to one of the preceding claims, wherein said sawed lamellas (2a, 2b) have a thickness of at most 15 mm in the axial direction of said circular saw blade (1).

15. The method according to one of the preceding claims, wherein multi-layered building boards, e.g. solid wooden boards or covering floor boards, are produced from said lamellas (2a, 2b).

16. A sawing unit for sawing of lamellas (2a, 2b) from wood (2),
comprising a circular saw (4a - 4f) with a circular saw blade (1),
wherein said circular saw blade (1) has saw teeth (3) at its perimeter having less axial thickness than a region of said saw blade (1) radially within said saw teeth (3)
enabling said saw blade (1) to act as a wedge on the sawed wood (2) during sawing due to this difference in thickness,
**characterized by** a device for supplying a liquid cooling agent to said wood (2) which agent cools and lubricates said wood (2) during sawing of said lamellas.

17. The sawing unit according to claim 16, adapted for a method according to one of claims 2 to 15.

## Revendications

1. Procédé pour le sciage de planchettes (2a, 2b) en bois (2) à l'aide d'une scie circulaire (4a - 4f) comportant une lame de scie circulaire (1),
la lame de scie circulaire (1) comportant une épaisseur axiale plus petite au niveau des dents de scie (3) situées sur son bord que l'épaisseur axiale d'une zone de la lame de scie située de façon radiale à l'intérieur des dents de scie,
et la lame de scie (1) agissant comme une clavette sur le bois scié (2) lors du sciage, suite à cette différence d'épaisseur,
**caractérisé en ce qu'**un produit de refroidissement liquide est alimenté vers le bois (2), lequel produit refroidit et patine le bois (2) pendant le sciage des planchettes.

2. Procédé selon la revendication 1, dans lequel l'épaisseur axiale de la lame de scie (1) diminue de manière continue depuis la zone située de façon radiale à l'intérieur des dents de scie, jusqu'au bord radial interne des dents de scie (3).

3. Procédé selon la revendication 1 ou 2, dans lequel l'épaisseur axiale de la lame de scie (1) diminue de manière monotone depuis la zone située de façon radiale à l'intérieur des dents de scie, jusqu'au bord radial interne des dents de scie (3).

4. Procédé selon l'une des précédentes revendications, dans lequel la lame de scie (1) présente l'épaisseur axiale la plus importante en son centre radial.

5. Procédé selon l'une des précédentes revendications, dans lequel la diminution d'épaisseur s'effectue des deux côtés de façon axiale, préférentiellement de façon symétrique.

6. Procédé selon l'une des précédentes revendications, dans lequel la scie circulaire (4a - 4f) comporte deux lames de scie (1) conçues d'après la revendication 1, placées sur un axe d'entraînement commun (5a - 5f).

7. Procédé selon la revendication 6, dans lequel les lames de scie (1) présentent une diminution d'épaisseur axiale unilatérale, sur des côtés opposés.

8. Procédé selon l'une des précédentes revendications, qui utilise au moins deux lames de scie (1) montées en série dans le sens de déplacement du bois (2).

9. Procédé selon l'une des précédentes revendications, qui utilise deux lames de scie (1) coplanaires qui se chevauchent par rapport au sens de déplacement du bois (2).

10. Procédé selon l'une des précédentes revendications, dans lequel le bois (2) est poncé avant le sciage des planchettes (2a, 2b) en vue du redressement et de l'ajustement d'épaisseur.

11. Procédé selon l'une des précédentes revendications, dans lequel le bois (2) n'est pas séché lors du sciage des planchettes (2a, 2b).

12. Procédé selon l'une des précédentes revendications, dans lequel le liquide de refroidissement est essentiellement composé d'eau.

13. Procédé selon la revendication 12, dans lequel le liquide de refroidissement contient du savon, préférentiellement du savon lubrifiant.

14. Procédé selon l'une des précédentes revendications, dans lequel les planchettes (2a, 2b) sciées présentent une épaisseur maximale de 15 mm en direction axiale de la lame de scie (1).

15. Procédé selon l'une des précédentes revendications, dans lequel les planchettes (2a, 2b) servent à fabriquer des planches de construction à plusieurs couches, notamment des planches en bois massif ou des planches de revêtement du sol.

16. Unité de sciage pour le sciage de planchettes (2a, 2b) en bois (2),
qui comporte une scie circulaire (4a - 4f) avec une lame de scie circulaire (1),
dans laquelle la lame de scie circulaire (1) comporte une épaisseur axiale plus petite au niveau des dents de scie (3) situées sur son bord que l'épaisseur axiale d'une zone de la lame de scie (1) située de façon radiale à l'intérieur des dents de scie,
de telle façon que la lame de scie (1) peut agir comme une clavette sur le bois scié (2) pendant de sciage, suite à cette différence d'épaisseur,
**caractérisé par** un dispositif pour l'alimentation d'un produit de refroidissement liquide vers le bois (2), lequel produit refroidit et patine le bois (2) pendant le sciage des planchettes.

17. Unité de sciage selon la revendication 16, conçue pour un procédé selon l'une des revendications 2 à 15.
